# EUROPÄISCHE PATENTSCHRIFT

(11) **EP 0 263 369 B1**
(45) Veröffentlichungstag und Bekanntmachung des Hinweises auf die Patenterteilung: **05.09.1990**
(21) Anmeldenummer: 87114009.1
(22) Anmeldetag: 25.09.1987
(51) Int. Cl.: F02N 17/053

(54) **Luftvorwärmvorrichtung für eine Brennkraftmaschine**
Air-preheating device for an internal-combustion engine
Dispositif de réchauffage d'air pour moteur à combustion interne

(30) Priorität: 02.10.1986 DE 3633512
(43) Veröffentlichungstag der Anmeldung: 13.04.1988
(73) Patentinhaber: Klöckner-Humboldt-Deutz Aktiengesellschaft, 51149 Köln (DE)
(72) Erfinder: Richardt, Karl-Heinz, D-5204 Lohmar 1 (DE)

(56) Entgegenhaltungen:
- DE-A- 2 029 271
- DE-A- 2 358 348
- DE-A- 3 603 379
- DE-C- 907 003
- FR-A- 2 527 309
- FR-A- 2 537 214

## Beschreibung

Die Erfindung betrifft eine Luftvorwärmvorrichtung für eine Brennkraftmaschine, insbesondere Dieselbrennkraftmaschine nach den Oberbegriffen der unabhängigen Patentansprüche.

Aus der gattungsgemäßen DE-A 2 358 348 geht eine Luftvorwärmvorrichtung als bekannt hervor, die im Ansaugrohr der Brennkraftmaschine angeordnet ist. Dem Kraftstoffzerstäuber wird der Brennstoff unter Druck zugeführt und bei Austritt aus einer mechanisch einstellbaren Zerstäuberdüse zerstäubt und von einer nachfolgend angeordneten Zündvorrichtung gezündet. Der Kraftstoff wird dem Kraftstoffzerstäuber beispielsweise über eine vom Motor getriebene Pumpe zugeführt.

Nachteilig bei dieser Anordnung ist, daß für eine ausreichend gute Zerstäubung ein entsprechend hoher Druck aufzubauen ist, wozu die Pumpe entsprechend ausgelegt sein muß. Da diese Pumpe kontinuierlich vom Motor angetrieben ist, die Luftvorwärmvorrichtung jedoch nur zeitweise benötigt wird, ist die Pumpe über die größte Betriebszeit der Brennkraftmaschine ungenutzt und verbraucht unnötig Energie.

Die FR-A 2 527 309 beschreibt eine Heizeinrichtung zur Aufheizung des Fahrgastraumes eines Fahrzeuges. Zur Brennstoffzerstäubung wird ein Ultraschallzerstäuber benutzt.

Der Erfindung liegt die Aufgabe zugrunde, eine für kontinuierliche oder pulsierende Strömungen einsetzbare Luftvorwärmvorrichtung zu schaffen, die eine sichere Zündung und Verbrennung des zerstäubten Kraftstoffs gewährleistet.

Diese Aufgabe wird nach den kennzeichnenden Merkmalen der Ansprüche 1 und 5 gelöst. Da der Zerstäuberstrahl in einer Zone beruhigter Strömung in das Ansaugrohr eingebracht wird und auch die Zündung in dieser Zone erfolgt, ist neben einer feinen Verteilung des Kraftstoffnebels dessen einwandfreie Zündung und dessen vollständige Verbrennung gewährleistet, so daß die erwärmte Ansaugluft weitgehend frei von zündfähigen Gemischen ist, die insbesondere bei Dieselbrennkraftmaschinen unerwünscht sind. Durch die Anordnung des Ultraschallelements in einem den Ansaugluftteilstrom führenden Kanal ist eine ausreichende Kühlung des Ultraschallzerstäubers gewährleistet, so daß dieser auch über längere Betriebszeiten betrieben werden kann.

In einer Variante der Erfindung liegt der UItraschallzerstäuber achsgleich mit der Achse des Luftansaugrohrs in dessen Zentrum, wobei um den Ultraschallzerstäuber ein Gehäusemantel angeordnet ist, der den Ultraschallzerstäuber und den Zerstäuberstrahl unter Bildung einer strömungsberuhigten Zone weitgehend umgibt. Um eine Anregung des Gehäusemantels zu vermeiden ist vorgesehen, den Ultraschallzerstäuber und den Gehäusemantel voneinander getrennt im Luftansaugrohr zu halten.

Weitere Merkmale der Erfindung und deren vorteilhafte Weiterbildungen ergeben sich aus der folgenden Beschreibung, in der die in der Zeichnung dargestellten Ausführungsbeispiele im einzelnen erörtert sind. Es zeigt:
Fig. 1 eine schematische Anordnung einer erfindungsgemäßen Luftvorwärmvorrichtung in einer Anordnung am Ansaugrohr,
Fig. 2 in schematischer Darstellung eine erfindungsgemäße Luftvorwärmvorrichtung in einer im Zentrum des Luftansaugrohrs vorgesehenen Anordnung.

In dem in Fig. 1 dargestellten Teilstück des Luftansaugrohrs 1 ist die erfindungsgemäße Luftvorwärmvorrichtung als auf dem Außenumfang des Luftansaugrohrs aufgebautes Gehäuseteil vorgesehen. Dieses Gehäuseteil ist vorzugsweise einteilig mit dem Luftansaugrohr 1 ausgeführt. Es besteht im wesentlichen aus einem im dargestellten Schnitt trapezförmigen Gehäuse 8, das unter Bildung eines Kanals 9 doppelwandig ausgeführt ist. Das innere Gehäuseteil ist im wesentlichen über die gesamte axiale Erstreckung der Grundseite des Trapezes zum Luftansaugrohr hin offen und kommuniziert mit diesem. Das Innere des Gehäuses 8 bildet eine Zone 5 beruhigter Strömung, die von der Strömung der Ansaugluft 7 im Ansaugrohr 1 weitgehend unbeeinflußt ist.

In Strömungsrichtung gesehen weist der Kanal 9 vor der Zone 5 eine Lufteintrittsöffnung 10 auf; in Strömungsrichtung gesehen hinter der Zone 5 liegt die in das Ansaugrohr 1 mündende Luftaustrittsöffnung 11 des Kanals 9. An der in Strömungsrichtung gesehenen hinteren Kante der Lufteintrittsöffnung 10 ist ein Luftleitblech 12 zum Einleiten eines Teilluftstroms 6 vorgesehen, der vom Ansaugluftstrom 7 abgezweigt ist.

Im Gehäuse 8 ist ein Ultraschallzerstäuber 2 derart befestigt, daß das Ultraschallelement 13 im Kanal 9 liegt und das Düsenelement 20 in der Zone 5 beruhigter Strömung liegt. Dabei liegt das Düsenelement 20 knapp unterhalb der kleineren Grundseite des trapezförmigen Gehäuses 8. Die Achse 25 des Ultraschallzerstäubers 2 bildet mit der Achse 14 des Ansagrohrs 1 einen zur anströmenden Ansaugluft 7 offenen, spitzen Winkel 15.

In Strömungsrichtung gesehen hinter dem Ultraschallzerstäuber 2 ist im Gehäuse 8 eine Zündvorrichtung 4 angeordnet, die im gezeigten Ausführungsbeispiel aus einer Hochspannungszündkerze besteht. Es kann zweckmäßig sein, als Zündvorrichtung einen Glühstift anzuordnen. Die Zündvorrichtung 4 liegt ebenfalls in der Zone 5 beruhigter Strömung in dem aus dem Düsenelement 20 austretenden Zerstäuberstrahl 3. Der Ultraschallzerstäuber 2 ist unmittelbar mit einem Kraftstoffbehälter 23 verbunden.

Der fast drucklos aus dem piezokeramischen Ultraschallzerstäuber 2 austretende Zerstäuberstrahl 3 tritt in die Zone 5 beruhigter Strömung ein und wird dort von der elektrischen Zündvorrichtung 4 gezündet. Der kontinuierlich vom Ultraschallzerstäuber 2 in die Zone 5 einge stäubte Brennstoff wird in der als Brennkammer arbeitenden Zone 5 kontinuierlich verbrannt und erwärmt die kalte Ansaugluft 7. Der fast drucklos aus dem piezokeramischen Ultraschallzerstäuber austretende Zerstäuberstrahl 3 wird aufgrund der erfindungsgemäßen Anordnung durch den pulsierenden Strom der Ansaugluft 7 nicht gestört oder abgelenkt. So ist in jedem Betriebspunkt der Brennkraftmaschine eine exakte Zündung und Verbrennung des zur Vorwärmung der Ansaugluft 7 eingespritzten Kraftstoffs gewährleistet.

Zur Kühlung des piezokeramischen Ultraschallements 13 liegt dieses im Kanal 9 und wird von einem Teilstrom 6 der kalten Ansaugluft 7 gekühlt. Der zur Kühlung dienende Teilstrom 6 wird über die Luftaustrittsöffnung 11 der Ansaugluft 7 nach der Vorwärmzone 5 wieder zugeführt.

In der Ausführungsform nach Figur 2 ist die Luftvorwärmvorrichtung im Zentrum des Ansaugrohrs 1 angeordnet, wobei die Achse des Ultraschallelements 2 auf der Achse 14 des Luftansaugrohrs 1 liegt. Die innerhalb des Ansaugrohrs 1 liegende Kraftstoffleitung 24 ist starr ausgeführt und liegt in einem ersten Teilstück gleichachsig zur Achse 14 des Ansaugrohrs 1, und ist in einem zweiten Teilstück - rechtwinklig zum ersten Teilstück - vom Zentrum des Luftansaugrohres 1 durch dessen Außenmantel geführt und an einen Kraftstoffbehälter 23 angeschlossen.

Im Bereich des ersten Teilstücks der Kraftstoffleitung 24 ist ein Träger 21 angeordnet, der im wesentlichen aus einem Innenring und einem Außenring besteht, die über radiale als Luftleitbleche ausgebildete Streben miteinander verbunden sind. Im Innenring ist das erste Teilstück der Kraftstoffleitung 24 starr gehalten, während der Außenring am Innenumfang des Ansaugrohrs 1 befestigt ist. Durch den Träger 21 und die starre Kraftstoffleitung 24 wird das Ultraschallement 2 in der Achse 14 des Luftansaugrohrs 1 zentral gehalten.

Das Ultraschallelement 2 ist berührungslos von einem Gehäusemantel 16 umgeben, dessen Achse ebenfalls auf der Achse 14 des Ansaugrohrs 1 liegt. Der Gehäusemantel besteht aus drei im Durchmesser unterschiedlich ausgebildeten Abschnitten, wobei am mittleren Abschnitt 18 mit kleinstem Durchmesser ein Träger 22 angreift, der den Gehäusemantel 16 in seiner Lage im Ansaugrohr 1 hält. Der Träger 22 ist ähnlich wie der Träger 21 ausgebildet und liegt im Ansaugrohr 1 fest.

Der Abschnitt 19 des Gehäusemantels 16 schließt entgegen der Strömungsrichtung an den Abschnitt 18 an und ist mit größerem Durchmesser ausgebildet. Der Abschnitt 19 umgibt das Ultraschallelement 13 und begrenzt mit diesem einen Ringkanal 9'. Die der anströmenden Ansaugluft 7 zugewandte Kante des Abschnitts 19 ist radial nach außen abgerundet.

An den mittleren Abschnitt 18 schließt in Strömungsrichtung ein Abschnitt 17 mit größtem Durchmesser an, der die Zone 5 beruhigter Strömung bildet. Die Austrittsdüse 20 des Ultraschallemenents liegt im Übergangsbereich der Abschnitte 18 und 17.

Um im Bereich des größten Durchmessers des Gehäusemantels 16 (Abschnitt 17) keine allzu starke Verengung des Durchschnittsquerschnitts des verbleibenden Luftansaugrohrs 1 zu erhalten, ist vorgesehen, das Luftansaugrohr über den Bereich des Abschnitts 17 im Durchmesser erweitert auszubilden.

Die Zündvorrichtung 4 ist im Außenmantel des Luftansaugrohrs 1 festgelegt und ragt durch den Gehäusemantel 16 in die Zone 5 beruhigter Strömung.

Die anströmende Ansaugluft 7 teilt sich am gerundeten Einlaß des Gehäusemantels 16 in einen Hauptstrom und einen Teilstrom 6 auf. Der Teilstrom 6 tritt in den Ringkanal 9' ein, kühlt das Ultraschallelement 13 und gelangt durch den mittleren Abschnitt 18 mit kleinstem Durchmesser in die Zone 5 beruhigter Strömung. Da der Durchmessersprung vom mittleren Abschnitt 18 zum Abschnit 17 mit größtem Durchmesser sehr groß ist, ist die axiale Strömung im Bereich der Zone 5 sehr gering, so daß der aus der Düse 20 austretende Zerstäuberstrahl 3 sicher von der Zündvorrichtung 4 gezündet werden kann und die Ansaugluft 7 erwärmt. Am Austritt der Zone 5 vermischt sich der erwärmte Teilstrom mit dem zwischen dem Gehäusemantel 16 und dem Ansaugrohr 1 hindurchgetretenen Hauptstrom und wird der nicht dargestellten Brennkraftmaschine zugeführt.

Die erfindungsgemäße Luftvorwärmvorrichtung eignet sich für den Einsatz in kontinuierlichen und pulsierenden Strömungen, insbesondere bei der Verwendung an Brennkraftmaschinen, vorzugsweise Dieselbrennkraftmaschinen.

## Patentansprüche

1. Luftvorwärmvorrichtung für eine Brennkraftmaschine, insbesondere eine Dieselbrennkraftmaschine, bestehend aus einem im Luftansaugrohr (1) angeordneten Kraftstoffzerstäuber (2) und einer den Zerstäuberstrahl (3) im Ansaugrohr (1) zündenden Zündvorrichtung (4), dadurch gekennzeichnet, daß der Kraftstoffzerstäuber ein Ultraschallzerstäuber (2) ist, dessen Zerstäuberstrahl (3) in einer Zone (5) beruhigter Strömung des Ansaugrohres liegt, und daß die Zündvorrichtung (4) in der Zone (5) der beruhigten Strömung den Zerstäuberstrahl (3) zündet, und daß ein kalter Teilstrom (6) der Ansaugluft (7) den Ultraschallzerstäuber (2) kühlend umströmt, wobei die Zündvorrichtung (4) und der Ultraschallzerstäuber (2) außerhalb des Durchtrittsquerschnitts des Luftansaugrohrs (1) in einem Gehäuse (8) angeordnet ist, das über einen Großteil seiner axialen Erstreckung zum Luftansaugrohr (1) offen ist und mit diesem kommuniziert, und wobei das Gehäuse (1) einen den Ansaugluftteilstrom (6) führenden Kanal (9) aufweist, dessen Lufteintrittsöffnung (10) - stromabwärts gesehen - vor der Zone (5) beruhigter Strömung und dessen Luftaustrittsöffnung (11) nach dieser Zone (5) in das Ansaugrohr (1) mündet, wobei das Ultraschallelement (13) des Ultraschallzerstäubers (2) im Kanal (9) liegt.

2. Luftvorwärmvorrichtung nach Anspruch 1, dadurch gekennzeichnet, daß - stromabwärts gesehen - an der hinteren Kante der Lufteintrittsöffnung (10) ein Luftleitblech (12) angeordnet ist.

3. Luftvorwärmvorrichtung nach Anspruch 1 oder 2, dadurch gekennzeichnet, daß das Gehäuse (8) unter Bildung des Kanals (9) doppelwandig ausgeführt ist.

4. Luftvorwärmvorrichtung nach einem der Ansprüche 1 bis 3, dadurch gekennzeichnet, daß der Ultraschallzerstäuber (2) mit der Achse (14) des Luftansaugrohrs (1) einen zur anströmenden Luft offenen, spitzen Winkel (15) bildet.

5. Luftvorwärmvorrichtung für eine Brennkraftmaschine, insbesondere eine Dieselbrennkraftmaschine, bestehend aus einem im Luftansaugrohr (1) der Brennkraftmaschine angeordneten Kraftstoffzerstäuber (2) und einer den Zerstäuberstrahl (3) im Ansaugrohr (1) zündenden Zündvorrichtung (4), wobei der Zerstäuberstrahl (3) in einer Zone (5) beruhigter Strömung des Ansaugrohres liegt, und die Zündvorrichtung (4) den Zerstäuberstrahl (3) in dieser Zone (5) der beruhigten Strömung zündet, wobei der Zerstäuber (2) achsgleich mit der Achse (14) des Luftansaugrohres (1) in dessen Zentrum angeordnet ist und in einem Gehäusemantel (16) liegt, der den Zerstäuber (2) und dessen Zerstäuberstrahl (3) weitgehend umgibt, und wobei der Gehäusemantel (16) koaxial zur Achse (14) des Luftansaugrohrs (1) liegt und im Bereich des Zerstäubers (2) einen Abschnitt mit kleinem Innendurchmesser und im Bereich des Zerstäuberstrahls (3) einen Abschnitt (17) mit vergrößertem Innendurchmesser aufweist, der stromabwärts gesehen mit seinem vergrößerten Innendurchmesser offen ist, wobei das Luftansaugrohr (1) im Bereich des Abschnitts (17) mit vergrößertem Innendurchmesser des Gehäusemantels (16) im Durchmesser erweitert ist, dadurch gekennzeichnet, daß der Kraftstoffzerstäuber ein Ultraschallzerstäuber (2) ist und daß ein Teilluftstrom des langgestreckten, axial durchströmten Luftansaugrohres (1) stromaufwärts des Ultraschallelements (13) des Ultraschallzerstäubers (2) in den vom Abschnitt mit kleinem Innendurchmesser des Gehäusemantels (16) und dem Ultraschallzerstäuber (2) einschließlich des Ultraschallelements gebildeten Ringkanal (9') einströmt und den Ultraschallzerstäuber (2) kühlend umströmt, und daß die Zündvorrichtung (4) in den Abschnitt (17) mit vergrößertem Innendurchmesser des Gehäusemantels (16) ragt, der die Zone der beruhigten Strömung umgibt.

6. Luftvorwärmvorrichtung nach Anspruch 5, dadurch gekennzeichnet, daß der Gehäusemantel (16) zwischen dem Eintrittsabschnitt des Ringkanals (9') und dem durchmesservergrößerten Abschnitt (17) des Gehäusemantels (16) einen Abschnitt (18) mit weiter verkleinertem Durchmesser aufweist.

7. Luftvorwärmvorrichtung nach Anspruch 5 oder 6, dadurch gekennzeichnet, daß der Gehäusemantel (16) und der Ultraschallzerstäuber (2) voneinander getrennt im Luftansaugrohr (1) gehalten sind und die Zündvorrichtung (4) im Luftansaugrohr (1) festgelegt.

## Claims

1. An air pre-heating device for an internal-combustion engine, in particular a diesel internal-combustion engine, comprising a fuel vaporizer (2) arranged in the air intake pipe (1), and an ignition device (4) igniting the vaporizer jet (3) in the intake pipe (1), characterised in that the fuel vaporizer is an ultrasonic vaporizer (2), the vaporizer jet (3) of which lies in a region (5) of calm flow of the intake pipe, and that the ignition device (4) ignites the vaporizer jet (3) in the region (5) of calm flow, and that a cold partial current (6) of the intake air (7) flows around the ultrasonic vaporizer (2) so as to cool it, wherein the ignition device (4) and the ultrasonic vaporizer (2) are arranged outside the cross section of passage of the air intake pipe (1) in a housing (8) which is open to the air intake pipe (1) over a major part of its axial extent and communicates with the latter, and wherein the housing (1) has a channel (9) carrying the partial current (6) of intake air, the air inlet opening (10) of which channel - viewed downstream - opens into the intake pipe (1) before the region (5) of calm flow and its air outlet opening (11) after this region (5), wherein the ultrasonic element (13) of the ultrasonic vaporizer (2) lies in the channel (9).

2. An air-preheating device according to Claim 1, characterised in that - viewed downstream - an air baffle (12) is arranged at the rear edge of the air inlet opening (10).

3. An air-preheating device according to Claim 1 or 2, characterised in that the housing (8) with the formation of the channel (9) is constructed so as to be doubled-walled.

4. An air-preheating device according to one of Claims 1 to 3, characterised in that the ultrasonic vaporizer (2) forms with the axis (14) of the air intake pipe (1) an acute angle (15) which is open to the air flowing against it.

5. An air-preheating device for an internal-combustion engine, in particular a diesel internal-combustion engine, comprising a fuel vaporizer (2) arranged in the air intake pipe (1) of the internal-combustion engine, and an ignition device (4) igniting the vaporizer jet (3) in the intake pipe (1), wherein the vaporizer jet (3) lies in a region (5) of calm flow of the intake pipe, and the ignition device (4) ignites the vaporizer jet (3) in this area (5) of calm flow, wherein the vaporizer (2) is arranged so as to have an identical axis to the axis (14) of the air intake pipe (1) in the centre thereof and lies in a housing envelope (16), which largely surrounds the vaporizer (2) and its vaporizer jet (3), and wherein the housing envelope (16) lies coaxially to the axis (14) of the air intake pipe (1) and, in the region of the vaporizer (2), has a section with a small internal diameter, and in the region of the vaporizer jet (3) has a section (17) with an enlarged internal diameter, which, viewed downstream, is open with its enlarged internal diameter, wherein the air intake pipe (1) in the region of the section (17), with enlarged internal diameter, of the housing envelope (16) is widened in diameter, characterised in that the fuel vaporizer is an ultrasonic vaporizer (2) and that a partial current of air of the elongated air intake pipe (1), through which air flows axially, flows in upstream of the ultrasonic element (13) of the ultrasonic vaporizer (2) into the ring channel (9') formed by the section of the housing envelope (16) having a small internal diameter and the ultrasonic vaporizer (2) including the ultrasonic element, and flows around the ultrasonic vaporizer (2) so as to cool it, and that the ignition device (4) projects into the section (17) of the housing envelope (16) having an enlarged internal diameter, which section surrounds the region of calm flow.

6. An air-preheating device according to Claim 5, characterised in that the housing envelope (16) has a section (18) with a further reduced diameter between the inlet section of the ring channel (9') and the section (17) having an enlarged diameter of the housing envelope (16).

7. An air-preheating device according to Claim 5 or 6, characterised in that the housing envelope (16) and the ultrasonic vaporizer (2) are held separated from each other in the air intake pipe (1), and the ignition device (4) is secured in the air intake pipe (1).

## Revendications

1. Dispositif de réchauffage d'air pour un moteur à combustion interne, particulièrement un moteur Diesel, se composant d'un pulvérisateur de carburant (2) disposé dans le tube d'aspiration d'air (1) et d'un dispositif d'allumage (4) pour allumer le jet du pulvérisateur (3) dans le tube d'aspiration d'air (1), caractérisé en ce que le pulvérisateur de carburant est un pulvérisateur à ultrasons (2) dont le jet pulvérisé (3) est situé dans une zone (5) de l'écoulement plus calme du tube d'aspiration d'air, et en ce qu'un flux partiel froid (6) de l'air aspiré (7) entoure le pulvérisateur à ultrasons (2) en le refroidissant, le dispositif d'allumage (4) et le pulvérisateur à ultrasons (2) étant placés hors de la section transversale de passage du tube d'aspiration d'air (1) dans un carter (8), qui est ouvert sur le tube d'aspiration d'air (1) sur une grande partie de sa longueur axiale et est en communication avec lui, et le carter (1) comportant un canal (9) convoyant le flux partiel d'air d'aspiration (6), canal dont l'ouverture d'entrée d'air (10) - en regardant vers l'aval - est située avant la zone (5) de l'écoulement plus calme et dont l'ouverture de sortie d'air (11) débouche après cette zone (5) dans le tube d'aspiration, l'élément à ultrasons (13) du pulvérisateur à ultrasons (2) étant situé dans le canal.

2. Dispositif de réchauffage d'air selon la revendication 1, caractérisé en ce que - en regardant vers l'aval - un déflecteur en tôle pour l'air (12) est placé sur le bord arrière de l'ouverture d'entrée d'air (10).

3. Dispositif de réchauffage d'air selon la revendication 1 ou 2, caractérisé en ce que le carter (8) est constitué du canal (9) à double paroi.

4. Dispositif de réchauffage d'air selon une des revendications 1 à 3, caractérisé en ce que le pulvérisateur à ultrasons (2) forme avec l'axe (14) du tube d'aspiration d'air (1) un angle aigu (15) ouvert vers l'air en écoulement.

5. Dispositif de réchauffage d'air pour un moteur à combustion interne, particulièrement un moteur Diesel, se composant d'un pulvérisateur (2) disposé dans le tube d'aspiration d'air (1) du moteur à combustion interne et d'un dispositif d'allumage (4) pour allumer le jet du pulvérisateur (3) dans le tube d'aspiration (1), dans lequel le jet du pulvérisateur (3) se situe dans une zone (5) de l'écoulement plus calme du tube d'aspiration, le dispositif d'allumage (4) allume le jet du pulvérisateur (3) dans cette zone (5) de l'écoulement plus calme, dans lequel le pulvérisateur (2) est disposé coaxial avec l'axe (14) du tube d'aspiration d'air (1) en son centre et est situé dans une enveloppe (16) qui entoure largement le pulvérisateur (2) et son jet pulvérisé (3) et dans lequel l'enveloppe (16) est coaxiale avec l'axe (14) du tube d'aspiration d'air (1) et comporte dans la zone du pulvérisateur (2) un tronçon à petit diamètre intérieur, et, dans la zone du jet pulvérisé (3), un tronçon (17) de diamètre intérieur élargi, qui va vers l'aval, est ouvert sur son diamètre intérieur élargi, le tube d'aspiration d'air (1) ayant un diamètre agrandi dans la zone du tronçon (17) de l'enveloppe (16) avec un diamètre intérieur plus grand, caractérisé en ce que le pulvérisateur de carburant est un pulvérisateur à ultrasons (2) et en ce qu'un écoulement d'air partiel du tube d'aspiration d'air (1) s'écoulant, axialement et longitudinalement de l'élément à ultrasons (13) du pulvérisateur à ultrasons (2) afflue dans le canal (9') formé par le tronçon à petit diamètre intérieur de l'enveloppe (16) et le pulvérisateur à ultrasons (2) y compris l'élément à ultrasons et entoure le pulvérisateur à ultrasons (2) en le refroidissant et en ce que le dispositif d'allumage (4) dépasse dans le tronçon (17) à diamètre intérieur élargi de l'enveloppe (16), qui entoure la zone de l'écoulement plus calme.

6. Dispositif de réchauffage d'air selon la revendication 5, caractérisé en ce que l'enveloppe (16) entre le tronçon d'entrée du canal annulaire (9') et le tronçon (17) de l'enveloppe (16) comporte un tronçon (18) d'un diamètre encore plus rétréci.

7. Dispositif de réchauffage d'air selon la revendication 5 ou 6, caractérisé en ce que l'enveloppe (16) et le pulvérisateur à ultrasons (2) sont maintenus séparés l'un de l'autre dans le conduit d'aspiration d'air (1) et en ce que le dispositif d'allumage (4) est fixé dans le tube d'aspiration d'air (1).
